# EUROPÄISCHE PATENTSCHRIFT

(11) **EP 0 320 575 B1**
(45) Veröffentlichungstag und Bekanntmachung des Hinweises auf die Patenterteilung: **26.05.1993**
(21) Anmeldenummer: 88114741.7
(22) Anmeldetag: 09.09.1988
(51) Int. Cl.: B22D 11/16

(54) **Verfahren zum Freihalten des Durchflusskanals von Schiebeverschlüssen an Stranggiessanlagen**
Method for keeping open the flow conduit of slide gate nozzles in continuous casting plants
Procédé de laisser ouvert le conduit pour l'orifice de busettes à tiroir en installations de coulée continue

(30) Priorität: 12.12.1987 DE 3742215
(43) Veröffentlichungstag der Anmeldung: 21.06.1989
(73) Patentinhaber: Metacon AG, CH-8057 Zürich (CH)
(72) Erfinder: Vetterli Walter, D-6000 Frankfurt am Main 1 (DE)
(74) Vertreter: Keil, Rainer A., Dipl.-Phys. Dr.

(56) Entgegenhaltungen:
- DE-A- 2 926 863
- DE-A- 3 344 127
- DE-A- 3 608 503
- DE-C- 3 422 901

## Beschreibung

Die Erfindung betrifft ein Verfahren zum Freihalten des Durchflußkanals eines Schieberverschlusses beim geregelten Vergießen von Metallschmelze aus einem Zwischengefäß über den Schieberverschluß insbesondere in Kokille, unter Einhalten eines geregelten Sollfüllstandes der Metallschmelze einer Stranggießanlage in der Kokille mittels des überwiegend in Drosselstellung wirkenden Schieberverschlusses, dessen Durchflußkanal mit Hilfe eines Öffnungsvorganges von Ablagerungen freigespült wird.

Aus der DE-C-3 422 901 ist ein solches Verfahren bekannt. Der Durchflußkanal eines Schieberverschlusses an einem Zwischengefäß einer Stranggießanlage soll dabei von Ablagerungen dadurch befreit werden, daß durch ein einleitendes Schließen des Schieberverschlusses der Badspiegel in der Kokille abgesenkt und damit ein Freiraum, der nach voller Öffnung des Schieberverschlusses eine Ablagerungen wegspülende Gießwelle aufnimmt, geschaffen wird. Da die Niveauunterschiede beim Absenken des Badspiegels in der Kokille die Ursache von Oberflächenfehlern am gegossenen Strang sein können, verleitet ein derartiges Vorgehen dazu, das Freimachen des Durchflußkanals des Schieberverschlusses in zu größeren Zeitabständen vorzunehmen, wodurch nicht nur die Beseitigung der Ablagerung erschwert wird, sondern auch die Strangqualität noch weiter leiden kann.

Aufgabe der vorliegenden Erfindung ist es, verengende Ablagerungen im Durchflußkanal des Schieberverschlusses unter Vermeidung der genannten Nachteile mit einfachen, im Bereich der Sollfüllstandsregelung vor sich gehenden Maßnahmen bei gleichbleibend hoher Strangqualität von Metallschmelze, insbesondere Stahlschmelze, zu beseitigen.

Aus der DE-A-3 344 127 sind ein Verfahren und eine Vorrichtung zum Füllen einer Strangießkokille beim Angießen eines Stranges mit Hilfe eines Stopfenverschlusses bekannt. Eine Regelung des Metallschmelzeabflusses kann hierbei nur dadurch erfolgen, daß das Verhältnis von Öffnungszeit zu Schließzeit verändert wird. Je schneller der Strang aus der Kokille abgezogen wird, umso größer sind die Öffnungszeiten relativ zu den Schließzeiten des Stopfenverschlusses. Zur Beseitigung von unerwünschten Ablagerungen im Bereich der Bodenausflußöffnung wird vorgeschlagen, den Öffnungssollwert, d.h. die Öffnungszeit für einen Gießschluck dann zu vergrößern, wenn die Überwachung des Badspiegels in der Kokille ergeben hat, daß die pro Zeiteinheit abgegebene Metallschmelzemenge aufgrund von Ablagerungen in unerwünschtem Maße abgenommen hat. Eine solche Betriebsweise ist bei einem Schieberverschluß nicht anwendbar.

Aus der DE-A-3 608 503 ist ein Verfahren lediglich zum automatischen Angießen eines Stranges von Stranggießanlagen bekannt, bei welchem eine einprogrammierte Angießkurve mit leicht gedrosseltem Ausgußverschluß eingeleitet und jede innerhalb einer Füllstrecke von der dazu gehörigen Teilsollzeit abweichende Teilistzeit des aufsteigenden Istfüllstandes mit speziell für jede der Teilsollzeiten eingespeicherten Zeitbereichen verglichen wird, von denen jeder für sich an eine Durchflußstellung des Verschlusses gebunden ist. Die Durchflußstellung jedes Zeitbereiches wird automatisch eingestellt, auf den die gemessene Teilistzeit zutrifft. Dadurch soll eine vorgegebene Angießkurve optimal nachvollzogen werden können. Maßnahmen, wie Ablagerungen im Durchflußkanal beseitigt werden können, spielen hierbei keine Rolle.

Diese Aufgabe wird bei einem Verfahren der eingangs genannten Art gemäß der Erfindung im wesentlichen dadurch gelöst, daß die Schieberplatte aus einer Drosselstellung heraus in einem verharrungsfreien Öffnungshub über die volle Öffnungsstellung mit einer bezüglich des Anfalls zusätzliche Schmelzenmenge auf die Regelung des Sollfüllstandes abgestimmten Geschwindigkeit wieder in eine dem freigespülten Durchflußkanal angepaßte Drosselstellung verstellt wird.

Auf diese Weise wird ein effektives Freispülen des Durchflußkanals des Schieberverschlusses innerhalb, d.h. ohne Beeinträchtigung der Sollfüllstandsregelung, erzielt. Das bedeutet, daß der Istfüllstand in der Kokille nur innerhalb zulässiger Grenzen schwankt und nachteilig große Unterschiede des Istfüllstandes in der Kokille nicht eintreten. Damit sind die Voraussetzungen für eine verbesserte Strangqualität erfüllt.

Die Abstimmung der Geschwindigkeit des Öffnungshubes der Schieberplatte auf die Regelung des Sollfüllstandes ist die Funktion von zwei Faktoren: Zum einen soll der mit einem verharrensfreien vollen Öffnen der Schieberplatte erzeugte Gießimpuls imstande sein, vorhandene Ablagerungen auszuwaschen, zum anderen aber die mit dem Impuls geförderte Schmelzenmenge den Badspiegel in der Kokille nicht über den Regelbereich des Sollfüllstandes anheben.

Bei der Durchführung des Öffnungshubes erweist es sich als besonders zweckdienlich, daß die Schieberplatte von einer Drosselstellung in eine bezüglich des Durchflußkanals des Schieberverschlusses gegenüberliegende Drosselstellung gestellt wird. Dadurch entsteht zusätzlich zu dem mit dem Öffnungshub erzeugten Gießimpuls infolge des sich spiegelbildlich verändernden Umlenkungsflusses der Metallschmelze an der Schieberplatte ein speziell auf die Ablagerungen errosiv wirkender Strömungsdruck, welcher die Auswaschung des Durchflußkanals weiter begünstigt. Außerdem ist ein gleichmäßiger Verschleiß des Plattenmaterials an den Drosselkanten des Durchflußkanals erreichbar, was die Lebensdauer des Schieberverschlusses erhöht. Bei unterschiedlichen Verschleißbildern in den gegenüberliegenden Drosselstellungen ergeben sich unterschiedliche Positionen der Schieberplatte bei gleicher Durchflußmenge.

Je nach Art der Betriebsbedingungen insbesondere der zu vergießenden Metallschmelze wird erfindungsgemäß so vorgegangen, daß das Öffnen der Schieberplatte periodisch erfolgt, d.h. in vorgegebenen regelmäßigen Zeitabständen, die dem Schmierverhalten der Metallschmelze angepaßt sind und bspw. beim Vergießen üblicher Metallschmelze je nach Kokillenquerschnitt zwischen einer und zehn Minuten bemessen sein können.

Alternativ dazu kann der Öffnungshub der Schieberplatte bei Erreichen eines vorgegebenen maximalen Öffnungsgrades innerhalb der Sollfüllstandsregelung geschehen. In diesem Fall ist die Einleitung des Öffnungshubes allein an den Verengungsgrad des Durchflußkanals gebunden.

Ferner kann im Rahmen des erfindungsgemäßen Verfahrens vorgesehen sein, daß wenigstens vor dem jeweiligen Öffnungshub die Drosselstellungen- und/oder -bewegungen der Schieberplatte durch eine Oszillationsbewegung der Schieberplatte überlagert sind. Dadurch wird das Freimachen des Durchflußkanals des Schieberverschlusses weiter erleichtert.

Außerdem kann wenigstens während des Öffnungshubes Spülgas in den Ausguß und/oder das Gießrohr eingeführt werden, was den durch den Öffnungshub herbeigeführten Strömungsimpuls im Schmelzfluß vor allem bezüglich des Auswaschens von Ablagerungen im Ausguß und Gießrohr unterstützt.

Ein Ausführungsbeispiel der Erfindung ist nachstehend anhand der Zeichnung erläutert.

Es zeigen:
- Fig. 1: eine schematisch dargestellte, mit einem Schieberverschluß ausgerüstete Stranggießanlage zusammen mit einem prinzipiellen Schaltschema zur Ausführung eines erfindungsgemäßen Verfahrens, und
- Fig. 2 bis 4: verschiedene Stellungen des Schieberverschlusses in größerem Maßstab.

Gemäß Fig. 1 weist ein Metallschmelze enthaltendes Zwischengefäß 1 am Ausguß 2 einen in Drosselstellung befindlichen Schieberverschluß 3 auf. Dieser regelt die Durchflußmenge der vom Zwischengefäß 1 durch den gemeinsamen, aus den Durchflußöffnungen einer ortsfesten Oberplatte 4 einer verstellbaren Schieberplatte 5 und einer ortsfesten Unterplatte 6 gebildeten Durchflußkanal 7 sowie durch das Gießrohr 8 zur Kokille 9 strömenden Metallschmelze. Zur Regelung der Durchflußmenge ist die Schieberplatte 5 mit einem Stellglied 10 mechanisch gekuppelt, dessen jeweilige Betriebsposition ein Stellungsmesser 11 identifiziert.

Die Metallschmelze in der Kokille 9, in die das Gießrohr 8 mit dem freien Ende hineinragt, hat einen für einen normalen Betrieb eingestellten Sollfüllstand 12, der von einem z.B. als Strahler ausgebildeten Sender 13 und einem z.B. als Strahlendetektor ausgebildeten Empfänger 14 kontrolliert wird. Der Abzug des in der Kokille 9 außen verfestigten Stranges 15 erfolgt mittels eines Treibrollen 16 aufweisenden Abzugantriebes 17, dem ein Abzugsregler 18 und ein mit diesem regeltechnisch gekuppelter Abzugsgeschwindigkeitsmesser 19 zugeordnet sind. Letzterer gibt seine Daten zusätzlich an einen Prozessor 20, der außerdem die Daten des Stellungsmessers 11 und des Empfängers 14 empfängt und verarbeitet. Sich ergebende Steuerbefehle sendet eine im Prozessor 20 integrierte Steuerung 21 an das Stellglied 10 des Schieberverschlusses 3 und an den Abzugsregler 18.

Beim Auwführungsbeispiel ist die Abzugsgeschwindigkeit des Stranges als Konstante festgelegt, was bedeutet, daß der Sollfüllstand 12 in der Kokille 9 allein von der Zuflußseite her mittels des Schieberverschlusses 3 geregelt wird. Dazu nimmt die Schieberplatte 5 eine Drosselstellung ein, die es durch Auf- und Zusteuern erlaubt, mehr oder weniger Schmelze zuzuführen, um das Gleichgewicht zwischen der pro Zeiteinheit zufließenden Schmelzenmenge und dem aus der Kokille 9 austretenden Strang 15 einzuhalten.

Der Schmelzenstrom wird, wie insbesondere aus Fig. 1 ersichtlich, bei gedrosseltem Schieberverschluß 3 zweimal umgelenkt, und zwar ein- und auslaufseitig der Schieberplatte 5. Dort besteht erhöhte Erosionsgefahr für das feuerfeste Plattenmaterial. Außerdem treten an den besagten Stellen bevorzugt Ablagerungen von Oxiden und/oder Sulfiden auf. Einerseits fährt die Schieberplatte 5 bei Erosionsverschleiß und größer werdendem Querschnitt des Durchflußkanals 7 weiter zu, andererseits weiter auf, sobald der Querschnitt durch Ablagerungen 22 verengt wird. Speziell solche Querschnittsverengungen ergeben erhebliche Gießprobleme, da das Auffahren des Schieberverschlusses 3 beim Erreichen des vollen Öffnungsgrades, also bei deckungsgleichen Platten 4 bis 6 beendet ist, so daß die von der Kontrolle des Sollfüllstandes 12 mittels Sender 13 und Empfänger 14 pro Zeiteinheit geforderte Schmelzenmenge über den verengten Durchflußkanal 7 nicht mehr erbracht werden kann.

Zwecks Vermeidung solcher, den Gießbetrieb erheblich störanfällig machenden Ablagerungen 22, welche meist über den vorstehenden Kanten des Durchflußkanals 7 beginnen und den Schieberverschluß 3 zu immer weiterem Öffnen zwingen, wird vom Prozessor 20 ein Verfahrensablauf eingeleitet, der ein automatisches Verstellen der Schieberplatte 5 von der in Fig. 2 mit Ablagerungen 22 dargestellten Drosselstellung in eine neue, gegenüberliegende Drosselstellung (Fig. 3) bewirkt, in der die Regelung des Sollfüllstandes 12 kontinuierlich weitergeht.

Die dermaßen verstellte Schieberplatte 5 überfährt dabei mit ihrer Durchflußöffnung die volle Öffnungsposition, in der die Durchflußöffnungen aller drei Platten 4 bis 6 koaxial stehen, so daß der voll wirksame Gießstrom die drei im Durchflußkanal 7 hängenden Ablagerungen 22 während der beim Einfahren in die neue Drosselstellung sich spiegelbildlich ändernden Umlenkung des Gießstrahls wegspült oder wegwäscht (Fig. 4). Der in einem Zug verharrensfrei durchgeführte Öffnungshub der Schieberplatte 5 in die neue Drosselstellung nach Fig. 3 geschieht mit einer Geschwindigkeit, welche gewährleistet, daß die kurzfristig erhöhte Schmelzezufuhr in die Kokille 9 von der Sollfüllstandsregelung ohne weiteres kompensiert werden kann.

Zur Durchführung des Öffnungshubes, während dessen die Drosselkante der Schieberplatte 5 auf die gegenüberliegende Kante des Durchflußkanals 7 wechselt, sind das Stellglied 10 und dessen Stellungsmesser 11 für beide Drosselpositionen ausgebildet. Dennoch besteht auch die Möglichkeit, einen Öffnungshub mit nur einseitig funktionierendem Drosselbetrieb zu bewältigen, indem die Schieberplatte 5 verharrensfrei geöffnet und sofort wieder in eine ausgangs eingenommene Drosselstellung zurückgebracht wird.

Der Öffnungshub läßt sich, um einem Zuschmieren des Durchflußkanals 7 vorzubeugen, in regelmäßigen Abständen wiederholen oder er kommt dann zum Zuge, wenn der Stellungsmesser 11 einen festgelegten maximalen Öffnungsgrad des Schieberverschlusses 3 meldet, d.h. im Durchflußlkanal 7 bereits erhebliche Ablagerungen 22 vorhanden sind.

In jedem Fall können zur Unterstützung des durch den Öffnungshub erzeugten Auswascheffektes am Ausguß 2 und am Gießrohr 8 an sich bekannte Spülgaszuführungen vorgesehen sein. Außerdem lassen sich zur Verstärkung des Auswascheffektes die Regelbewegungen der Schieberplatte 5 zeitweise durch ebenfalls an sich bekannte Oszillationsbewegungen überlagern.

Die Erfindung gilt sowohl für Zwei- als auch Drei-Plattenschieber an Dreh-, Schwenk- oder Linearsystemen. Weiterhin gilt die Erfindung auch für Stranggießanlagen mit kombinierter Zufluß- und Abzugsregelung sowie für Schieberverschlüsse, die an Pfannen angeordnet sind, mit denen das Zwischengefäß in Abhängigkeit vom Badspiegel im Gefäß gefüllt wird.

## Patentansprüche

1. Verfahren zum Freihalten des Durchflußkanals (7) eines Schieberverschlusses (3) beim geregelten Vergießen von Metallschmelze aus einem Zwischengefäß (1) über den Schieberverschluß (3) insbesondere in Kokille (9), unter Einhalten eines geregelten Sollfüllstandes (12) der Metallschmelze einer Stranggießanlage in der Kokille (9) mittels des überwiegend in Drosselstellung wirkenden Schieberverschlusses (3), dessen Durchflußkanal (7) mit Hilfe eines Öffnungsvorganges von Ablagerungen (22) freigespült wird, dadurch gekennzeichnet, daß die Schieberplatte (5) aus einer Drosselstellung heraus in einem verharrungsfreien Öffnungshub über die volle Öffnungsstellung mit einer bezüglich des Anfalls zusätzlicher Schmelzenmenge auf die Regelung des Sollfüllstandes (12) abgestimmten Geschwindigkeit wieder in eine dem freigespülten Durchflußkanal angepaßte Drosselstellung verstellt wird.

2. Verfahren nach Anspruch 1, dadurch gekennzeichnet, daß mit dem Öffnungshub die Schieberplatte (5) von einer Drosselstellung in eine bezüglich des Durchflußkanals (7) des Schieberverschlusses (3) gegenüberliegende Drosselstellung gestellt wird.

3. Verfahren nach Anspruch 1 oder 2, dadurch gekennzeichnet, daß der Öffnungshub der Schieberplatte (5) periodisch erfolgt.

4. Verfahren nach Anspruch 1 oder 2, dadurch gekennzeichnet, daß der Öffnungshub bei Erreichen eines für die Drosselstellung vorgesehenen maximalen Drosselöffnungsgrades der Schieberplatet (5) beginnt.

5. Verfahren nach einem der Ansprüche 1 bis 4, dadurch gekennzeichnet, daß wenigstens vor dem jeweiligen Öffnungshub die Drosselstellung und/oder -bewegungen der Schieberplatte (5) durch eine Oszillationsbewegung der Schieberplatte (5) überlagert sind.

6. Verfahren nach einem der Ansprüche 1 bis 5, dadurch gekennzeichnet, daß wenigstens während des Öffnungshubes der Schieberplatte (5) Spülgas in den Ausguß (2) und/oder das Gießrohr (8) eingeführt wird.

## Claims

1. Method of maintaining the flow passage (7) of a sliding gate valve (3) open during the controlled pouring of metal melt out of an intermediate vessel (1) via the sliding gate valve (3), particularly into a mould (9) whilst maintaining a controlled desired filling level (12) of the metal melt of a continuous casting installation in the mould (9) by means of the sliding gate valve (3) which operates predominantly in a throttled position and whose flow passage (7) is flushed clear of deposits (22) with the aid of an opening operation, characterised in that the sliding plate (5) is moved out of a throttled position in an uninterrupted opening movement beyond the fully open position with a speed appropriate to the control of the desired filling level (12) with regard to the occurrence of an additional amount of melt and back into a throttled position appropriate to the flow passage which has been flushed clear.

2. Method as claimed in Claim 1, characterised in that the sliding plate (5) is moved with the opening movement from a throttled position into an opposing throttled position with respect to the flow passage (7) of the sliding gate valve (3).

3. Method as claimed in Claim 1 or 2, characterised in that the opening movement of the sliding plate (5) occurs periodically.

4. Method as claimed in Claim 1 or 2, characterised in that the opening movement begins when a maximum degree of throttle opening of the sliding plate (5) provided for the throttled position is reached.

5. Method as claimed in one of Claims 1 to 4, characterised in that superimposed on the throttled position and/or movements of the sliding plate (5) there is an oscillatory movement of the sliding plate (5), at least before the respective opening movement.

6. Method as claimed in one of Claims 1 to 5, characterised in that flushing gas is introduced into the outlet (2) and/or the pouring tube (8), at least during the opening movement of the sliding plate (5).

## Revendications

1. Procédé pour maintenir dégagé le conduit d'écoulement (7) d'un obturateur à tiroir lors de la coulée régulée de métal liquide, à travers ledit obturateur à tiroir (3), d'un répartiteur (1) vers une lingotière (9), un niveau (12) de consigne du métal liquide dans la lingotière d'une installation de coulée continue étant maintenu au moyen de l'obturateur à tiroir (3) qui agit essentiellement en position d'étranglement et dont le conduit d'écoulement (7) est libéré des dépôts au cours d'une phase d'ouverture, caractérisé par le fait que, par une course d'ouverture ne comportant pas de temps mort, on amène la plaque d'obturateur (5) d'une position d'étranglement vers une position d'étranglement adaptée au conduit d'écoulement dégagé en passant par la pleine ouverture, avec une vitesse adaptée à la régulation du niveau de consigne (12) et tenant compte de l'apport supplémentaire de métal liquide.

2. Procédé selon la revendication 1, caractérisé par le fait que, par la course d'ouverture, on amène la plaque d'obturateur (5) d'une position d'étranglement dans une position d'étranglement opposée par rapport au conduit d'écoulement (7) de l'obturateur à tiroir (3).

3. Procédé selon la revendication 1 ou 2, caractérisé par le fait que la course d'ouverture de la plaque d'obturateur (5) est périodique.

4. Procédé selon la revendication 1 ou 2, caractérisé par le fait que la course d'ouverture est déclenchée dès qu'un taux d'étranglement maximal de la plaque d'obturateur (5) fixé pour la position d'étranglement est atteint.

5. Procédé selon l'une des revendications 1 à 4, caractérisé par le fait que l'on superpose un mouvement d'oscillation de la plaque d'obturateur (5) à la position et/ou aux déplacements d'étranglement de ladite plaque d'obturateur (5) un mouvement d'oscillation, au moins préalablement à la course d'ouverture concernée.

6. Procédé selon l'une des revendications 1 à 5, caractérisé par le fait que l'on introduit un gaz de balayage dans la busette de coulée (2) et/ou le tube de coulée (8), au moins pendant la course d'ouverture de la plaque d'obturateur (5).
